# EUROPÄISCHE PATENTSCHRIFT

(11) **EP 0 695 521 B1**
(45) Veröffentlichungstag und Bekanntmachung des Hinweises auf die Patenterteilung: **06.10.1999**
(21) Anmeldenummer: 95103528.6
(22) Anmeldetag: 11.03.1995
(51) Int. Cl.: A45D 20/20

(54) **Haarbehandlungsgerät mit Strahlerelementen**
Hair treating apparatus with radiating elements
Appareil de traitement des cheveux avec élément de rayonnement

(30) Priorität: 02.08.1994 DE 4427364
(43) Veröffentlichungstag der Anmeldung: 07.02.1996
(73) Patentinhaber: Wella Aktiengesellschaft, 64274 Darmstadt (DE)
(72) Erfinder: Anthes, Peter, D-63073 Offenbach (DE); Fertig, Werner, D-64625 Bensheim (DE); Gulden, Steffen, D-64289 Darmstadt (DE); Mattinger, Detlef, D-64404 Bickenbach (DE)

(56) Entgegenhaltungen:
- EP-A- 0 072 994
- DE-A- 4 108 328
- DE-B- 1 008 890
- DE-C- 827 853
- DE-C- 967 244
- FR-A- 697 263
- FR-A- 1 022 227
- FR-A- 2 446 444
- GB-A- 617 491
- LU-A- 77 759

## Beschreibung

Die Erfindung betrifft ein Haarbehandlungsgerät mit Strahlerelementen, z. B. mit Infrarotstrahlern für eine Wärmeaufbringung auf menschliches Kopfhaar.

Haarbehandlungsgeräte mit Infrarotstrahlerelementen sind bekannt. Sie werden in Friseursalons eingesetzt, um nasses Haar zu trocknen oder um Reaktionswärme für Haarbehandlungsmittel zu liefern. Derartige Haarbehandlungsgeräte haben im allgemeinen mehrere Strahlerelemente und in diesen jeweils eine Strahlungsquelle oder Zwei Strahlungsquellen. Die Strahlungsquellen sind von Reflektoren umgeben, um die Strahlung in eine bestimmte Strahlungsrichtung zu konzentrieren.

Die bekannten Haarbehandlungsgeräte haben den Nachteil, daß sie nur für spezielle Haarbereiche mechanisch einstellbar sind. So sind die Strahlerelemente z. B. nur auf die zu bestrahlenden Bereiche einer Kurzhaarfrisur eingestellt und für eine Langhaarfrisur ist es notwendig, mindestens ein Strahlerelement zu verstellen. Selbst nach einem derartigen Verstellvorgang ist eine optimale Bestrahlungscharakteristik nicht gegeben, da ein verstelltes Strahlerelement eine Fläche anderer Größe bestrahlt.

Aus der EP 0 072 994 A1 ist ein Haarbehandlungsgerät dieser Art bekannt, in dessen Strahlerelementen jeweils eine Strahlerquelle vorgesehen ist. Jedes Strahlerelement hat einen festen Strahlungswinkel, der entsprechend der Ausrichtung des Strahlerelementes auf das Haar wirkt.

Der Erfindung liegt die Aufgabe zugrunde, ein Haarbehandlungsgerät mit mindestens zwei Strahlerelementen zu schaffen, bei dem ohne eine mechanische Verstellung des Haarbehandlungsgerätes relativ zur behandelnden Person eine optimale Bestrahlungscharakteristik sowohl für kopfnahes als auch für kopffernes Haar erreicht wird.

Gelöst ist die Aufgabe gemäß dem kennzeichnenden Teil des Anspruchs 1. Danach sind in einem Strahlerelement zwei Strahlerquellen vorgesehen, die unabhängig voneinander angesteuerbar sind, und die ihre Strahlung in unterschiedlich räumlich ausgerichtete Strahlungswinkel abstrahlen.

Das erfindungsgemäße Haarbehandlungsgerät hat den Vorteil, daß es sowohl für Kurzhaarfrisuren als auch für Langhaarfrisuren eingesetzt werden kann und dabei ohne eine mechanische Verstellung des Haarbehandlungsgerätes bzw. eines Strahlerelementes eine optimale Bestrahlungscharakteristik liefert. Je nach Anwendungsfall werden einzelne Strahlerquellen eines Strahlerelementes angesteuert. So können die Strahlerquellen mit einer stärkeren oder einer schwächeren Leistung betrieben werden oder ganz ausgeschaltet werden. Während die Strahlerelemente an bestimmten günstigen Stellen positioniert sind und dadurch für alle Haarbereiche zur Verfügung stehen, wird mit einer speziellen Ansteuerung der Strahlerquellen jeweils die optimale Strahlungsleistung für einen Haarbereich erreicht.

Durch das unterschiedliche Ansteuern der Strahlerquellen eines Strahlerelementes können unterschiedliche Heizleistungen eines Strahlerelementes erreicht werden. Auch können z. B. einzelne Strahlungswinkel eines Strahlerelements stärker und andere Strahlungswinkel schwächer ausgestrahlt werden, so daß ein einzelnes Strahlerelement speziell für einen bestimmten Strahlungswinkel eingesetzt werden kann. Zudem können benachbarte Strahlerelemente derart angesteuert werden, daß sich die Wirkung ihrer Strahlerquellen ergänzt.

Weitere vorteilhafte Ausgestaltungen der Erfindung sind in den Ansprüchen 2 bis 16 beschrieben.

Ist als Strahlerquelle ein Infrarotstrahler vorgesehen (Anspruch 2), so ist ein Haarbehandlungsgerät erreicht, welches für die Haarerwärmung bzw. die Haartrocknung benötigt wird.

Sind genau zwei Strahlerquellen in einem Strahlerelement vorgesehen, so ist bereits eine für die Praxis im allgemeinen ausreichende Veränderbarkeit der Leistung eines Strahlerelements erreicht und der technische Aufwand für das Strahlerelement ist akzeptabel.

Eine Strahlerquelle mit einem Reflektor auszustatten hat den Vorteil, daß die Strahlungsleistung ausgerichtet abgestrahlt weden kann. Ist jede Strahlerquelle mit einem Reflektor ausgestattet (Anspruch 3), so können die einzelnen Strahlungsbündel relativ unabhängig voneinander ausgerichtet werden. Ist für die Strahlerquellen ein gemeinsamer Reflektor vorgesehen (Anspruch 4), so ist der Aufwand an Reflektormaterial minimal und die Ausrichtung der Strahlung ist homogen.

Für den in einer Ebene senkrecht zur Achse der Strahlerquelle liegenden Querschnitt des Reflektors ist eine eckige (Anspruch 5) oder eine gekrümmte Formgebung (Anspruch 6) denkbar. Ist der Querschnitt in Ellipsenform gekrümmt (Anspruch 7), so wird ein relativ gleichmäßiges Strahlungsbündel erzeugt. Liegt eine Strahlerquelle zudem in einem Ellipsenbrennpunkt, so wird ein parallel ausgerichtetes Strahlungsbündel erzeugt. Ein gemeinsamer Reflektor, bei dem jede Strahlerquelle ein spezielles Strahlungsbündel abstrahlt, wird realisiert, indem der Querschnitt des Reflektors abschnittweise, jeweils um eine Strahlerquelle herum, gekrümmt ist (Anspruch 8).

Prinzipiell sind alle erdenklichen Formgebungen für die offene Seite eines Strahlerelementes akzeptabel. Ist diese Form jedoch rechteckig (Anspruch 9) oder rund (Anspruch 10), so können handelsübliche Strahlerquellen besonders vorteilhaft eingesetzt werden. Gerade oder gebogene Strahlerquellen (Ansprüche 11 und 12) sind diesbezüglich sogar besonders geeignet. Zur Erzeugung einer besonderen Strahlungscharakteristik bilden speziell runde Strahlerquellen in rechteckigen Strahlerelementen, stabförmige, gerade Strahlerquellen in runden Strahlerelementen und eine Kombination von runden und geraden Strahlerquellen in einem runden oder rechteckigen Strahlerelement bevorzugte, vorteilhafte Weiterbildungen der Erfindung.

Ein zuverlässiger und sicherer Infrarotstrahler als Strahlerquelle ist eine von einer Röhre umgebene Heizwendel (Anspruch 13). Prinzipiell können mehrere Strahlerquellen in einer Röhre vorgesehen sein (Anspruch 14). Eine Glasröhre schützt die Heizwendel. Zum Schutz einer zu behandelnden Person können die Strahlerelemente zusätzlich mit einem Schutzgitter versehen werden. Eine Heizwendel kann auch mehrere Strahlerquellen bilden, wenn an der Heizwendel mehrere Abgriffe vorgesehen sind (Anspruch 15). Die Abgriffe sind elektrische Leitungen, mit denen einzelne Bereiche einer Heizwendel mit Spannung versorgt werden. Je nachdem wie hoch die angelegt Spannung ist, wird ein Bereich der Heizwendel stärker oder weniger stark erwärmt, und seine abgegebene Infrarotstrahlung ist mehr oder weniger intensiv.

Im folgenden wird die Erfindung mittels Figuren näher beschrieben, die Ausführungsbeispiele darstellen. Es zeigen:
- Figur 1: ein Strahlerelement in einem Vertikalschnitt mit zwei Strahlerquellen, wobei jede Strahlerquelle mit einem eckigen Reflektor ausgestattet ist;
- Figur 2: den Gegenstand der Figur 1 in einer Seitenansicht;
- Figur 3: ein Strahlerelement in einem Vertikalschnitt mit zwei Strahlerquellen und einem die beiden Strahlerquellen umgebenden, eckigen Reflektor;
- Figur 4: den Gegenstand der Figur 3 in einer Seitenansicht;
- Fig. 5: ein Strahlerelement in einem Vertikalschnitt mit zwei Strahlerquellen und einem die beiden Strahlerquellen umgebenden, elliptisch gebogenen Reflektor;
- Fig. 6: den Gegenstand der Fig. 5 in einer Seitenansicht;
- Fig. 7: ein Strahlerelement in einem Vertikalschnitt mit zwei Strahlerquellen und einem die beiden Strahlerquellen umgebenden, abschnittweise elliptisch gebogenen Reflektor;
- Fig. 8: den Gegenstand der Fig. 7 in einer Seitenansicht;
- Fig. 9: ein rundes Strahlerelement in einem Vertikalschnitt mit zwei Strahlerquellen, wobei jede Strahlerquelle mit einem eckigen Reflektor ausgestattet ist;
- Fig. 10: den Gegenstand der Fig. 9 in einer Seitenansicht;
- Fig. 11: ein rundes Strahlerelement in einem Vertikalschnitt mit einem die beiden Strahlerquellen umgebenden, elliptisch gebogenen Reflektor und runden Strahlerquellen;
- Fig. 12: den Gegenstand der Fig. 11 in einer Seitenansicht;
- Fig. 13: ein rundes Strahlerelement in einem Vertikalschnitt mit einem elliptisch gebogenen Reflektor, wobei der Reflektor eine zwei Strahlerquellen ausmachende, von einer Röhre umgebene Heizwendel umfaßt und wobei ein Abgriff an der Heizwendel vorgesehen ist; und
- Fig. 14: den Gegenstand der Fig. 13 in einer Seitenansicht.

Bei einem Haarbehandlungsgerät mit Strahlerelemeten 1 sind in jedem Strahlerelement 1 zwei Strahlerquellen 2 vorgesehen (Fig. 1, Fig. 2). Die Strahlerquellen 2 sind Infrarotstrahler 3. Jeder Infrarotstrahler 3 ist von einem eckigen Reflektor 4 umgeben. Die beiden Strahlerquellen 2 sind unabhängig voneinander ansteuerbar, so daß wahlweise die Intensität der einen oder der anderen Strahlerquelle 2 erhöht, verringert, weggeschaltet oder zugeschaltet werden kann. Ein Strahlerelement 1 wird im Regelfall vor einer Haarbehandlung zusammen mit allen anderen Strahlerelemente 1 des Haarbehandlungsgerätes eingeschaltet. Die Heizleistung der einzelnen Strahlerquellen 2 wird dabei von einem Rechnerprogramm vorgegeben. Das Rechnerprogramm berücksichtigt die Art der zu behandelnden Frisur, z.B. ob eine Kurzhaarfrisur oder eine Langhaarfrisur vorliegt, ob zusätzlich ein Gebläse am Haarbehandlungsgerät in Betrieb ist und ob eine spezielle Haarbehandlung, wie eine Dauerwellbehandlung, vorgesehen ist. Das Rechnerprogramm gibt auch die Zeitdauer der Behandlung vor. Je nachdem, welcher Trocknungsgrad gewünscht ist, bzw. welche Restfeuchte im Haar für eine Weiterbehandlung sinnvoll ist, wird eine Betriebsdauer der einzelnen Strahlerelemente 1 und auch der einzelnen Strahlerquellen 2 vorgegeben. Dabei werden bestimmte, dichte Haarbereiche bestrahlende Strahlerquellen 2 länger oder mit größerer Strahlungsleistung betrieben als Strahlerquellen 2, die schnell erwärmbare oder schnell trocknende Haarbereiche bestrahlen. Einzelne Strahlerquellen 2 werden auch mit veränderter Strahlungsleistung betrieben. Zum Beispiel ist es sinnvoll, zu Beginn eines Trocknungsvorganges mit einer relativ hohen Infrarotstrahlungsintensität zu trocknen und später, bei relativ trockenem Haar, die Infrarotstrahlungsintensität zu reduzieren.

Der Reflektor 4 hat bezüglich seines in einer Ebene senkrecht zur Achse der Strahlerquelle 2 liegenden Querschnitts eine eckige Form (Fig. 1).

Ein Reflektor 5 kann zwei Strahlerquellen 2 umfassen (Fig. 3, Fig. 4). Während die eine Strahlerquelle 2 relativ mittig im Reflektor 5 sitzt, ist die andere Strahlerquelle 2 außermittig angeordnet und bestimmt daher den Anteil des schräg nach unten aus dem Strahlerelement 1 austretenden Strahlungsanteils. Ein derartiges Strahlungselement 1 ist für den hinteren Kopfbereich geeignet. Während die mittig angeordnete Strahlerquelle 2 für eine gleichmäßige Strahlungsleistung auf den Hinterkopf sorgt, wird die außermittige Strahlerquelle 2 nur zusätzlich für den Haarspitzenbereich einer Langhaarfrisur hinzugeschaltet.

Bei einem elliptisch gekrümmten Reflektor 6 (Fig. 5, Fig. 6) ist die Bestrahlungscharakteristik gleichmäßiger als bei einem eckigen Reflektor 4, 5, wohingegen ein Reflektor 7, dessen Querschnitt abschnittweise um die Strahlerquellen 2 gekrümmt ist (Fig. 7, Fig. 8) bezüglich seiner Bestrahlungscharakteristik zwischen den Bestrahlungscharakteristiken eines eckigen und eines elliptischen Reflektors liegt.

Ein Strahlerelement 1 kann an seiner offenen, die Strahlung herauslassenden Seite 8 eine rechteckige Form (Fig. 1 bis 8), eine runde Form (Fig. 9 bis 14) oder eine sonstige Form haben.

In den Figuren 9 und 10 ist ein rundes Strahlerelement 1 dargestellt, in dem zwei Strahlerquellen 2 mit gerader, stabartiger Form eingesetzt sind. Jede Strahlerquelle 2 ist von einem einzelnen eckigen Reflektor 4 umgeben.

In einem runden Strahlerelement 1 können auch gebogene Strahlerquellen 2a eingesetzt werden (Fig. 11, Fig. 12). Die Strahlerquellen 2 werden hier von einem elliptischen Reflektor 6 umgeben. Die als Infrarotstrahler 3 ausgestalteten, gebogenen Strahlerquellen 2a sind an ihren Enden jeweils mit elektrischen Versorgungsleitungen 9 versehen.

In den Figuren 13 und 14 ist ein rundes Strahlerelement 1 mit einem elliptisch gebogenen Reflektor 6 versehen. Die Strahlerquellen 2b, 2c werden durch die elektrischen Versorgungsleitungen 9 einerseits und einen Abgriff 10 andererseits begrenzt. Die elektrische Spannung zwischen einer Versorgungsleitung 9 und dem Abgriff 10 bestimmt die Strahlungsleistung einer Strahlungsquelle 2b, 2c. Als Strahlungsquelle 2 dient eine von einer Röhre ummantelte Heizwendel. Der Abgriff 10 ist mit der Heizwendel verbunden.

## Patentansprüche

1. Haarbehandlungsgerät mit mindestens zwei Strahlerelementen, wobei jedes Strahlerelement für eine Erwärmung eines Haarbereichs vorgesehen ist, dadurch gekennzeichnet, daß pro Strahlerelement (1) zwei unabhängig ansteuerbare Strahlerquellen (2) vorgesehen sind, die ihre Strahlung in unterschiedlich räumlich ausgerichtete Strahlungswinkel abstrahlen.

2. Haarbehandlungsgerät nach Anspruch 1, dadurch gekennzeichnet, daß mindestens für einige Strahlerquellen (2) Infrarotstrahler (3) vorgesehen sind.

3. Haarbehandlungsgerät nach Anspruch 1, dadurch gekennzeichnet, daß jede Strahlerquelle (2) mit einem Reflektor (4) ausgestattet ist.

4. Haarbehandlungsgerät nach Anspruch 1, dadurch gekennzeichnet, daß für die Strahlerquellen (2) ein gemeinsamer Reflektor (5, 6, 7) vorgesehen ist.

5. Haarbehandlungsgerät nach Anspruch 3 oder Anspruch 4, dadurch gekennzeichnet, daß der in einer Ebene senkrecht zur Achse der Strahlerquelle (2) liegende Querschnitt des Reflektors (4, 5) eckig ist.

6. Haarbehandlungsgerät nach Anspruch 3 oder Anspruch 4, dadurch gekennzeichnet, daß der in einer Ebene senkrecht zur Achse der Strahlerquelle (2) liegende Querschnitt des Reflektors gekrümmt (6) ist.

7. Haarbehandlungsgerät nach Anspruch 6, dadurch gekennzeichnet, daß der Querschnitt des Reflektors (6) in Ellipsenform gekrümmt ist.

8. Haarbehandlungsgerät nach Anspruch 3, dadurch gekennzeichnet, daß der Querschnitt des Reflektors (7) abschnittweise, jeweils um eine Strahlerquelle (2) herum gekrümmt ist.

9. Haarbehandlungsgerät nach Anspruch 1, dadurch gekennzeichnet, daß das Strahlerelement (1) an seiner offenen Seite (8) eine rechteckige Form hat.

10. Haarbehandlungsgerät nach Anspruch 1, dadurch gekennzeichnet, daß das Stahlerelement (1) an seiner offenen Seite (8) eine runde Form hat.

11. Haarbehandlungsgerät nach Anspruch 9 oder Anspruch 10, dadurch gekennzeichnet, daß die Strahlerquellen (2) eine gerade, stabartige Form haben.

12. Haarbehandlungsgerät nach Anspruch 9 oder Anspruch 10, dadurch gekennzeichnet, daß die Strahlerquellen (2a) eine gebogene Form haben.

13. Haarbehandlungsgerät nach Anspruch 1, dadurch gekennzeichnet, daß die Strahlerquelle (2a) eine von einer Röhre umgebene Heizwendel ist.

14. Haarbehandlungsgerät nach Anspruch 1 oder Anspruch 13, dadurch gekennzeichnet, daß mehrere Strahlerquellen (2b, 2c) in einer Röhre vorgesehen sind.

15. Haarbehandlungsgerät nach Anspruch 13 und Anspruch 14, dadurch gekennzeichnet, daß für mehrere Strahlerquellen (2b, 2c) eine einzige Heizwendel dient, an der ein Abgriff (10) oder mehrere Abgriffe vorgesehen sind.

16. Haarbehandlungsgerät nach Anspruch 1, dadurch gekennzeichnet, daß die mindestens zwei unabhängig ansteuerbaren Strahlerquellen (2) von einer Steuereinrichtung, insbesondere einem Rechner, bezüglich ihrer Strahlungsleistung für verschiedene Anwendungen unterschiedlich mit Energie beaufschlagbar sind.

## Claims

1. Hair treating apparatus having at least two radiator elements, each radiator element being provided to heat a hair region, characterised in that two independently controllable radiator sources (2) are provided per radiator element (1) and radiate their radiation at radiation angles of different spatial orientation.

2. Hair treating apparatus in accordance with Claim 1, characterised in that infrared radiators (3) are provided for at least a few radiator sources (2).

3. Hair treating apparatus in accordance with Claim 1, characterised in that each radiator source (2) is provided with a reflector (4).

4. Hair treating apparatus in accordance with Claim 1, characterised in that a common reflector (5, 6, 7) is provided for the radiator sources (2).

5. Hair treating apparatus in accordance with Claim 3 or Claim 4, characterised in that the cross-section, lying in a plane perpendicular to the axis of the radiator source (2), of the reflector (4, 5) is angular.

6. Hair treating apparatus in accordance with Claim 3 or Claim 4, characterised in that the reflector cross-section lying in a plane perpendicular to the axis of the radiator source (2) is curved (6).

7. Hair treating apparatus in accordance with Claim 6, characterised in that the cross-section of the reflector (6) is curved in the form of an ellipse.

8. Hair treating apparatus in accordance with Claim 3, characterised in that the cross-section of the reflector (7) is curved in portions, in each case around a radiator source (2).

9. Hair treating apparatus in accordance with Claim 1, characterised in that the open side (8) of the radiator element (1) is rectangular.

10. Hair treating apparatus in accordance with Claim 1, characterised in that the open side (8) of the radiator element (1) has a circular form.

11. Hair treating apparatus in accordance with Claim 9 or Claim 10, characterised in that the radiator sources (2) have a rectilinear bar-like form.

12. Hair treating apparatus in accordance with Claim 9 or Claim 10, characterised in that the radiator sources (2a) have a curved form.

13. Hair treating apparatus in accordance with Claim 1, characterised in that the radiator source (2a) is a heating coil surrounded by a tube.

14. Hair treating apparatus in accordance with Claim 1 or Claim 13, characterised in that a plurality of radiator sources (2b, 2c) are provided in a tube.

15. Hair treating apparatus in accordance with Claim 13 and Claim 14, characterised in that a single heating coil is used for a plurality of radiator sources (2b, 2c), a tap (10) or a plurality of taps being provided on the heating coil.

16. Hair treating apparatus in accordance with Claim 1, characterised in that the at least two independently controllable radiator sources (2) can, by a control device, in particular a computer, be supplied with different amounts of energy with regard to their radiation power for different applications.

## Revendications

1. Appareil de traitement des cheveux comportant au moins deux éléments radiants, chacun pour chauffer une région des cheveux, caractérisé en ce que pour chaque élément radiant (1) sont prévues deux sources de rayonnement (2) commandables indépendamment, qui émettent leur rayonnement sous un angle de rayonnement dirigé différemment dans l'espace.

2. Appareil de traitement des cheveux selon la revendication 1, caractérisé en ce que des radiateurs à infrarouges (3) sont prévus au moins pour quelques sources de rayonnement (2).

3. Appareil de traitement des cheveux selon la revendication 1, caractérisé en ce que chaque source de rayonnement (2) est équipée d'un réflecteur (4).

4. Appareil de traitement des cheveux selon la revendication 1, caractérisé en ce qu'un réflecteur (5, 6, 7) commun est prévu pour les sources de rayonnement (2).

5. Appareil de traitement des cheveux selon la revendication 3 ou la revendication 4, caractérisé en ce que la section transversale du réflecteur (4, 5) qui se trouve dans un plan perpendiculaire à l'axe de la source de rayonnement (2), est polygonale.

6. Appareil de traitement des cheveux selon la revendication 3 ou la revendication 4, caractérisé en ce que la section transversale du réflecteur (6) qui se trouve dans un plan perpendiculaire à l'axe de la source de rayonnement (2), est courbée.

7. Appareil de traitement des cheveux selon la revendication 6, caractérisé en ce que la section transversale du réflecteur (6) est courbée en forme d'ellipse.

8. Appareil de traitement des cheveux selon la revendication 3, caractérisé en ce que la section transversale du réflecteur (7) est courbée par endroits, chaque fois autour d'une source de rayonnement (2).

9. Appareil de traitement des cheveux selon la revendication 1, caractérisé en ce que l'élément radiant (1) présente une forme rectangulaire sur son côté ouvert (8).

10. Appareil de traitement des cheveux selon la revendication 1, caractérisé en ce que l'élément radiant (1) présente une forme ronde sur son côté ouvert (8).

11. Appareil de traitement des cheveux selon la revendication 9 ou la revendication 10, caractérisé en ce que les sources de rayonnement (2) ont une forme droite du type d'une barre.

12. Appareil de traitement des cheveux selon la revendication 9 ou la revendication 10, caractérisé en ce que les sources de rayonnement (2a) ont une forme en arc.

13. Appareil de traitement des cheveux selon la revendication 1, caractérisé en ce que la source de rayonnement (2a) est un filament chauffant entouré par un tube.

14. Appareil de traitement des cheveux selon la revendication 1 ou la revendication 13, caractérisé en ce que plusieurs sources de rayonnement (2b, 2c) sont prévues dans un tube.

15. Appareil de traitement des cheveux selon la revendication 13 et la revendication 14, caractérisé en ce que pour plusieurs sources de rayonnement (2b, 2c) on a recours à un seul filament chauffant sur lequel est prévue une prise (10) ou sont prévues plusieurs prises.

16. Appareil de traitement des cheveux selon la revendication 1, caractérisé en ce que les sources de rayonnement (2) commandables indépendamment, au moins au nombre de deux, peuvent être alimentées en énergie de manière différente en ce qui concerne leur puissance de rayonnement, pour différentes applications, par un dispositif de commande, notamment un ordinateur.
